# EUROPÄISCHE PATENTSCHRIFT

(11) **EP 4 428 329 B1**
(45) Veröffentlichungstag und Bekanntmachung des Hinweises auf die Patenterteilung: **29.10.2025**
(21) Anmeldenummer: 23188585.6
(22) Anmeldetag: 31.07.2023
(51) Int. Cl.: E05D 5/02, E05D 11/00

(54) **VERBINDUNGSVORRICHTUNG UND VERFAHREN ZUR HERSTELLUNG EINER VERBINDUNGSVORRICHTUNG**
CONNECTION DEVICE AND METHOD FOR PRODUCING A CONNECTION DEVICE
DISPOSITIF DE CONNEXION ET PROCÉDÉ DE FABRICATION D'UN DISPOSITIF DE CONNEXION

(43) Veröffentlichungstag der Anmeldung: 11.09.2024
(73) Patentinhaber: Pauli + Sohn GmbH Metallwaren, 51597 Morsbach (DE)
(72) Erfinder: SCHNEIDER, Torben, 51597 Morsbach (DE)
(74) Vertreter: Neumann Müller Oberwalleney Patentanwälte PartG mbB

(56) Entgegenhaltungen:
- DE-U1- 202014 000 583
- DE-U1- 202020 101 419

## Beschreibung

Die Anmeldung betrifft eine Verbindungsvorrichtung mit mindestens einem Verbindungskörper zur Anordnung an einer Trennwand und mit mindestens einer Abdeckung als Zierblende für den Verbindungskörper sowie ein Verfahren zur Herstellung einer Verbindungsvorrichtung.

Derartige Verbindungsvorrichtungen werden beispielsweise zur Herstellung einer Verbindung der Trennwand mit einer weiteren Trennwand oder einer Gebäudewand verwendet, insbesondere in Form von Gelenkbändern für Türen oder Fenster, insbesondere beispielsweise für Duschtüren. Die Verbindungskörper werden nach der Montage durch die beispielsweise dekorativ gestalteten Abdeckungen verblendet.

Bekannte Möglichkeiten, die Abdeckung zu fixieren, umfassen Rastverbindungen mit Rastnasen und Hinterschneidungen oder mit Druckstücken, die fertigungstechnisch aufwändig sind, und Klebeverbindungen, deren mangelnde Wiederverwendbarkeit nachteilig ist.

Aus der DE 20 2020 101 419 U1 ist ein Abdeckelement bekannt, das für ein Gelenkband mit zumindest einem zu verkleidenden Gelenkband-Bereich, in dem sacklochartige Ausnehmungen ausgebildet sind, vorgesehen ist. Das Abdeckelement weist einen flächigen Grundkörper zur äußeren Verkleidung des Gelenkband-Bereichs auf. Es sind domförmig vorspringenden Strukturen zum Einstecken in die sacklochartigen Ausnehmungen und an den domförmig vorspringenden Strukturen befestigte elastische O-Ringe vorgesehen, über die jeweils ein umfänglicher Kontakt zwischen der jeweiligen sacklochartigen Ausnehmung und der darin eingesteckten vorspringenden Struktur erfolgt. Die domförmig vorspringenden Strukturen weisen jeweils eine Ringnut auf, in der ein Teil des jeweiligen elastischen O-Rings einliegt, um diesen an den vorspringenden Strukturen festzulegen.

Die DE 20 2014 000 583 U1 offenbart einen Beschlag mit einer Beschlaghälfte zur Verbindung mit einer Scheibe oder mit einer Wand, wobei die Beschlaghälfte einen Träger und eine Abdeckung aufweist, wobei die Beschlaghälfte mindestens ein Halteelement aus Kunststoff aufweist, das rastend in einer Ausnehmung am Träger befestigt ist und das die Abdeckung hält. Die Abdeckung weist dazu einen Vorsprung mit Schneiden auf, die in das Halteelement einschneiden bzw. eingreifen.

Eine Aufgabe kann darin bestehen, eine Verbindungsvorrichtung für eine Trennwand dahingehend zu verbessern, dass dessen Herstellungsprozess vereinfacht wird, sowie ein Verfahren zur Herstellung einer Verbindungsvorrichtung zu vereinfachen.

Die Aufgabe wird durch eine Verbindungsvorrichtung gemäß Anspruch 1 und durch ein Verfahren zur Herstellung einer Verbindungsvorrichtung gemäß Anspruch 14 gelöst. Ausführungsformen sind den Unteransprüchen zu entnehmen.

Die Verbindungsvorrichtung hat mindestens einem Verbindungskörper zur Anordnung an einer Trennwand und mindestens eine Abdeckung als Zierblende für den Verbindungskörper. Eine Trennwand im Sinne der Anmeldung kann eine Scheibe, ein Türblatt, insbesondere eine Glasscheibe, feststehend oder schwenkbar sein, beispielsweise eine Duschkabinentür oder Duschkabinenwand. Der Verbindungskörper kann auch an einer Gebäudewand angeordnet werden, sodass in dem Fall die Gebäudewand die Trennwand darstellt. Die Abdeckung ist ein flächiges Bauteil, welches den Verbindungskörper ganz oder teilweise auf einer sichtbaren Seite abdeckt, um den optischen Eindruck zu verbessern. Der Verbindungskörper weist mindestens eine Ausnehmung auf, wobei an einer Wandung der Ausnehmung ein Vorsprung angeordnet ist und wobei der Vorsprung zum Halten eines Haftmittels ausgebildet ist. Die Abdeckung weist mindestens einen Zapfen zum Einstecken in die Ausnehmung auf. Ein gummielastischer Halter ist als Haftmittel vorgesehen, wobei der gummielastische Halter an dem Vorsprung angeordnet ist und eine Öffnung zur Aufnahme des Zapfens aufweist. Der gummielastische Halter weist in einer äußeren Umfangsfläche eine Nut auf, wobei der Vorsprung in die Nut eingreift.

Der Verbindungskörper mit der mindestens einen Ausnehmung und dem darin an der Wandung der Ausnehmung angeordneten Vorsprung lässt sich besonders vorteilhaft als Gussteil fertigen, ohne nachfolgend noch Befestigungsstrukturen einbringen zu müssen, wie beispielsweise eine Nut, die nach dem Entformen beispielsweise durch Fräsen hergestellt werden müsste. Das Haftmittel dient dazu, den Zapfen durch Haftreibung in der Ausnehmung zu halten. Die Ausnehmung kann vorteilhaft durchgehend sein, wobei der Vorsprung insbesondere einteilig mit dem Verbindungskörper ausgeführt ist, insbesondere als einteiliges Gussteil. Der plattenartige Verbindungskörper kann zwei Haupterstreckungsrichtungen aufweisen, die eine Ebene definieren. Die Ausnehmung ist quer zu dieser Ebene durchgehend. Insbesondere hat die Ausnehmung eine zylindrische Form und eine Achse der zylindrischen Form ist senkrecht zu der Ebene angeordnet. Die Achse der zylindrischen Form der Ausnehmung definiert eine axiale Richtung. Sofern die Angaben axial, radial und Umfangsrichtung verwendet werden, beziehen diese sich auf die Achse der zylindrischen Form. Alternativ kann die Ausnehmung eine Quaderform aufweisen, beispielsweise mit einem quadratischen Querschnitt in der Ebene. Die Quaderform definiert ebenfalls eine Achse senkrecht zu der Ebene, sodass nachfolgende Angaben bezüglich der axialen Richtung sich auf auf die Achse der Quaderform beziehen können.

Gemäß einer Ausführungsform kann der Vorsprung als umlaufende Rippe geformt sein. Diese vorteilhaft einfache Form, die im Fall einer zylindrischen Ausnehmung auch als Lochscheibe bezeichnet werden kann, lässt sich gut als einteiliges Gussteil herstellen. Der Fachmann erkennt, dass die Rippe auch unterbrochen sein kann. Im Fall der quaderförmigen Ausnehmung kann die Rippe beispielsweise nur auf zwei gegenüberliegenden Seiten der Wandung angeordnet sein. Die umlaufende Rippe definiert eine Rippenebene und die Achse der zylindrischen Form bzw. der Quaderform kann senkrecht zu der Rippenebene angeordnet sein. Die Rippenebene ist also insbesondere parallel zu der durch die zwei Haupterstreckungsrichtungen des Verbindungskörpers definierte Ebene ausgerichtet. Des Weiteren kann die umlaufende Rippe zwischen axialen Enden der zylindrischen Form bzw. der Quaderform angeordnet sein. Die umlaufende Rippe kann sich in radialer Richtung über mindestens 10 Prozent und höchstens 40 Prozent eines Radius der zylindrischen Form in die Ausnehmung hinein erstrecken und sich in axialer Richtung über mindestens 10 Prozent und höchstens 40 Prozent einer axialen Länge der zylindrischen Form bzw. der Quaderform erstrecken.

Als Haftmittel, das den Zapfen durch Haftreibung in der Ausnehmung halten soll, wäre ein Klebstoff oder eine Knetmasse denkbar. Erfindungsgemäß ist ein gummielastischer Halter als Haftmittel vorgesehen, wobei der gummielastische Halter an dem Vorsprung angeordnet ist und eine Öffnung zur Aufnahme des Zapfens aufweist. Die Öffnung umfängt den Zapfen und hält diese so durch Haftreibung fest. Dementsprechend sind die Maße des Zapfens und der Öffnung aufeinander abgestimmt. Eine äußere Form des gummielastischen Halters kann grob an die Form der Ausnehmung angepasst sein, also zylindrisch oder torusförmig für die zylindrische Ausnehmung und quaderförmig für die Quaderform der Ausnehmung.

Erfindungsgemäß weist der gummielastische Halter in einer äußeren Umfangsfläche eine Nut auf, wobei der Vorsprung in die Nut eingreift, so dass der gummielastische Halter in axialer Richtung vorteilhaft formschlüssig mit dem Verbindungskörper verbunden ist. Bei einem Einstecken des Zapfens in die Öffnung muss die Reibkraft zwischen deren Oberflächen überwunden werden. Ein Verschieben des formschlüssig verbundenen gummielastische Halters in die Ausnehmung hinein wird so vorteilhaft vermieden. In axialer Richtung ist der Zapfen dann kraftschlüssig durch Haftreibung mit dem gummielastischen Halter verbunden. Als gummielastisch werden im Sinne der Anmeldung Materialien mit der charakteristischen Eigenschaft, nach einer Verformung wieder in ihre ursprüngliche Form zurückzukehren. Polymere weisen diese Eigenschaft auf. Nach einer Verformung, die auf Streckung von ganzen Makromolekülen oder Molekülsegmenten beruht, kehren diese in den entropisch günstigeren Knäuelzustand zurück. Dazu zählen u.a. Butadien-Kautschuk, Butylkautschuk, Ethylenvinylacetat, Ethylen-Propylen-Dien- Kautschuk, Fluorkautschuk, Naturkautschuk, Polyurethan, Chloropren-Kautschuk, Acrylnitril/chloriertes Polyethylen/Styrol, Ethylen-Ethylacrylat- Copolymer, Ethylen-Propylen-Copolymer, Acrylnitril/Butadien/Acrylat, Acrylnitril/ Methylmethacrylat, Isopren-Kautschuk, Polyisobutylen, Polyvinylbutyral, Styrol-Butadien-Kautschuk, Vinylchlorid/Ethylen, Vinylchlorid/ Ethylen/ Methacrylat. Mit Reibbeiwerten im Bereich von typischerweise zwischen 0,5 und 1,4 sind diese überdies als Haftmittel gut geeignet.

Gemäß einer weiteren Ausführungsform sind mindestens zwei Verbindungskörper vorgesehen, wobei jeder Verbindungskörper ein Bandteil eines Gelenkbands bildet, wobei die Bandteile über mindestens eine Gelenkachse scharnierartig miteinander verbunden sind. Je Verbindungskörper kann eine Abdeckung vorgesehen sein.

Ein weiterer Gegenstand der Anmeldung betrifft ein Verfahren zur Herstellung der zuvor beschriebenen Verbindungsvorrichtung, wobei der Verbindungskörper durch Formgießen hergestellt wird. Nach dem Entformen und Putzen werden keine weiteren formgebenden, insbesondere keine Spanabhebenden Verfahrensschritte vorgenommen. Das Haftmittel wird an dem Zapfen angeordnet und die Abdeckung wird an dem Verbindungskörper befestigt, indem der mindestens eine Zapfen in die Ausnehmung eingesteckt wird.

Weitere Merkmale der Verbindungsvorrichtung und des Verfahrens zur Herstellung der Verbindungsvorrichtung werden mit Bezug auf ein in den beiliegenden Zeichnungen dargestelltes Ausführungsbeispiel beschrieben. Es zeigen
Figuren 1 und 2 ein Ausführungsbeispiel einer Verbindungsvorrichtung als Gelenkband als teilweise Explosionsdarstellung in verschiedenen isometrischen Ansichten;
Figur 3 das Ausführungsbeispiel gemäß Figur 1 als teilweise Explosionsdarstellung in einer isometrischen Ansicht;
Figur 4 das Ausführungsbeispiel gemäß Figur 1 in einer Seitenansicht;
Figur 5 einen Schnitt entlang der Linie A-A gemäß Figur 4;
Figur 6 ein Detail des Schnitts gemäß Figur 5;
Figuren 7 bis 9 einen gummielastischen Halter in verschiedenen Ansichten.

In den Figuren 1 und 2 ist ein Ausführungsbeispiel einer Verbindungsvorrichtung als Gelenkband in verschiedenen isometrischen Ansichten dargestellt. Die Figuren 1 und 2 werden gemeinsam beschrieben. Die Verbindungsvorrichtung weist in dem Ausführungsbeispiel zwei Verbindungskörper 1, 2 zur Anordnung an mindestens einer nicht dargestellten Trennwand und jeweils eine zugehörige Abdeckung 4, 5 als Zierblende für jeden der Verbindungskörper 1, 2 auf. In der Teil-Explosionsdarstellung sind die Abdeckungen 4, 5 von den zugehörigen Verbindungskörpern 1, 2 entfernt dargestellt. Die Verbindungskörper 1, 2 bilden zwei Bandteile 9, 10 eines Gelenkbands, wobei die Bandteile 9, 10 über ein Gelenk 11 scharnierartig miteinander verbunden sind. Der Verbindungskörper 1 des ersten Bandteils 9 kann an einer nicht dargestellten Trennwand oder einer Gebäudewand angebracht werden und weist dazu als Befestigungsmittel 16 Bohrungen und/oder Langlöcher auf. Der Verbindungskörper 2 des zweiten Bandteils 10 kann an einer weiteren nicht dargestellten Trennwand angebracht werden, bei der es sich insbesondere um eine Trennwand oder Duschtür aus Glas handeln kann. Der Verbindungskörper 2 des zweiten Bandteils 10 weist dazu als Befestigungsmittel 16 beispielsweise Bolzen mit Innengewinde auf, welche durch Bohrungen des Verbindungskörpers 2 und durch die Trennwand geführt sind und diesen mit einer Gegenplatte 3 auf einer gegenüberliegenden Seite der Trennwand verbinden. Der Fachmann erkennt, dass andere Ausführungsformen der Verbindungsvorrichtung weniger oder mehr Verbindungskörper 1, 2 und zugehörige Abdeckungen 4, 5 aufweisen können, wobei es sich auch um eine starre Verbindungsvorrichtung für eine Trennwand ohne ein Gelenk handeln kann.

Die Verbindungskörper 1, 2 weisen jeweils mehrere Ausnehmung 7 auf und die Abdeckungen 4, 5 weisen jeweils mit den Ausnehmungen 7 übereinstimmende Zapfen 8 zum Einstecken in die Ausnehmung 7 auf, wobei an einer Wandung der Ausnehmung 7 ein Vorsprung angeordnet ist und wobei der Vorsprung zum Halten eines Haftmittels ausgebildet ist, was nachfolgend näher erläutert wird. Im dargestellten Ausführungsbeispiel weisen die Ausnehmungen 7 eine zylindrische Form auf, wobei abweichende Formen, insbesondere eine Quaderform der Ausnehmung 7, ebenfalls möglich sind.

In der Figur 3 ist das Ausführungsbeispiel gemäß Figur 1 erneut als teilweise Explosionsdarstellung in einer isometrischen Ansicht dargestellt. Raumrichtungen X, Y, Z im Sinne eines kartesischen Koordinatensystems sind durch entsprechende Pfeile dargestellt. Diese gelten sinngemäß für alle Darstellungen der Verbindungsvorrichtung. Die Abdeckungen 4, 5 sind wieder von den zugehörigen Verbindungskörpern 1, 2 entfernt dargestellt. Gummielastische Halter 12 sind in dem Ausführungsbeispiel als Haftmittel vorgesehen, wobei die gummielastischen Halter 12 der Verbindungskörper 1, 2 in der Explosionsdarstellung außerhalb der Ausnehmungen 7 dargestellt sind, sodass die Vorsprünge 17 in Form von umlaufenden Rippen an den Wandungen 18 der Ausnehmungen 7 erkennbar sind. Aus Gründen der Übersichtlichkeit ist der Vorsprung 17 an der Wandung 18 nur an einer der Ausnehmungen 7 mit Bezugszeichen versehen. Die gummielastischen Halter 12 weisen jeweils eine Öffnung 14 zur Aufnahme des Zapfens 8 auf.

In der Figur 4 ist das Ausführungsbeispiel gemäß Figur 1 in einer Seitenansicht dargestellt. In der Figur 5 ist ein Schnitt entlang der Linie A-A gemäß Figur 4 dargestellt und Figur 6 zeigt ein vergrößertes Detail B des Schnitts gemäß Figur 5. Die Figuren 4 bis 6 werden nachfolgend gemeinsam beschrieben. Der Verbindungskörper 2 ist durch den Bolzen mit Innengewinde als Befestigungsmittel 16 mit der Gegenplatte 3 verbunden, die einen entsprechenden Gewinde-Stehbolzen aufweist. Der Schnitt A-A verläuft mittig durch zwei der Ausnehmungen 7, von denen eine in dem Detail B dargestellt ist. Der Vorsprung 17 in Form der umlaufenden Rippe ist einteilig mit dem Verbindungskörper 2 ausgeführt, insbesondere als Gussteil. Der Verbindungskörper 2 weist zwei Haupterstreckungsrichtungen in den Raumrichtungen X, Y auf, die eine Ebene XY definieren. Die Ausnehmung 7 weist eine zylindrische Form auf, wobei eine Achse A der zylindrischen Form senkrecht zu der Ebene XY angeordnet ist, also parallel zu der Raumrichtung X verläuft. Der Vorsprung 17 in Form der umlaufenden Rippe definiert eine Rippenebene parallel zu der Ebene XY. Die Achse A der zylindrischen Form ist somit auch senkrecht zu der Rippenebene angeordnet. Die umlaufende Rippe 17 ist zwischen axialen Enden der Ausnehmung 7 angeordnet. Die gummielastischen Halter 12 weisen in einer äußeren Umfangsfläche 19 eine Nut 15 auf, wobei der Vorsprung 17 in die Nut 15 eingreift. Dadurch ist der gummielastische Halter 12 in axialer Richtung Z formschlüssig mit dem Verbindungskörper 2 verbunden. Der Zapfen 8 in der Öffnung 14 ist in axialer Richtung X kraftschlüssig durch Haftreibung mit dem gummielastischen Halter 12 verbunden.

Die Figuren 7 bis 9 zeigen den gummielastischen Halter 12 in verschiedenen Ansichten, die gemeinsam beschrieben werden. Der gummielastische Halter 12 weist in der äußeren Umfangsfläche 19 eine Nut 15 zur Befestigung an dem Vorsprung 17 auf. Die Öffnung 14 des gummielastischen Halters 12 ist zur Aufnahme des Zapfens 8 vorgesehen.

### Bezugszeichenliste

- 1: Verbindungskörper
- 2: Verbindungskörper
- 3: Gegenplatte
- 4: Abdeckung
- 5: Abdeckung
- 7: Ausnehmung
- 8: Zapfen
- 9: Erstes Bandteil
- 10: Zweites Bandteil
- 11: Gelenk
- 12: Gummielastischer Halter
- 14: Öffnung
- 15: Nut
- 16: Befestigungsmittel
- 17: Vorsprung, umlaufende Rippe
- 18: Wandung der Ausnehmung
- 19: Äußere Umfangsfläche
- A: Achse
- B: Detail
- X, Y, Z: Raumrichtungen

## Patentansprüche

1. Verbindungsvorrichtung mit mindestens einem Verbindungskörper (1, 2) zur Anordnung an einer Trennwand und mit mindestens einer Abdeckung (4, 5) als Zierblende für den Verbindungskörper,
wobei der Verbindungskörper mindestens eine Ausnehmung (7) aufweist, wobei an einer Wandung (18) der Ausnehmung ein Vorsprung (17) angeordnet ist und wobei der Vorsprung zum Halten eines Haftmittels ausgebildet ist,
wobei die Abdeckung mindestens einen Zapfen (8) zum Einstecken in die Ausnehmung aufweist,
wobei ein gummielastischer Halter (12) als Haftmittel vorgesehen ist, wobei der gummielastische Halter an dem Vorsprung (17) angeordnet ist und eine Öffnung (14) zur Aufnahme des Zapfens (8) aufweist,
**dadurch gekennzeichnet, dass** der gummielastische Halter (12) in einer äußeren Umfangsfläche eine Nut (15) aufweist, wobei der Vorsprung in die Nut eingreift.

2. Verbindungsvorrichtung nach Anspruch 1, **dadurch gekennzeichnet, dass** der Vorsprung (17) einteilig mit dem Verbindungskörper (1, 2) ausgeführt ist, insbesondere als Gussteil.

3. Verbindungsvorrichtung nach einem der vorhergehenden Ansprüche, **dadurch gekennzeichnet, dass** der Vorsprung (17) als umlaufende Rippe geformt ist.

4. Verbindungsvorrichtung nach einem der vorhergehenden Ansprüche, **dadurch gekennzeichnet, dass** der Verbindungskörper (1, 2) zwei Haupterstreckungsrichtungen aufweist, die eine Ebene definieren, wobei die Ausnehmung (7) eine zylindrische Form aufweist und wobei eine Achse der zylindrischen Form senkrecht zu der Ebene angeordnet ist.

5. Verbindungsvorrichtung nach Anspruch 3, **dadurch gekennzeichnet, dass** die umlaufende Rippe eine Rippenebene definiert, wobei die Achse der zylindrischen Form senkrecht zu der Rippenebene angeordnet ist

6. Verbindungsvorrichtung nach einem der vorhergehenden Ansprüche 3 bis 5, **dadurch gekennzeichnet, dass** die umlaufende Rippe zwischen axialen Enden der zylindrischen Form angeordnet ist.

7. Verbindungsvorrichtung nach einem der vorhergehenden Ansprüche 3 bis 6, **dadurch gekennzeichnet, dass** die umlaufende Rippe sich in radialer Richtung über mindestens zehn Prozent und höchstens 40 Prozent eines Radius der zylindrischen Form in die Ausnehmung hinein erstreckt.

8. Verbindungsvorrichtung nach einem der vorhergehenden Ansprüche 3 bis 7, **dadurch gekennzeichnet, dass** die umlaufende Rippe sich in axialer Richtung über mindestens zehn Prozent und höchstens 40 Prozent einer axialen Länge der zylindrischen Form erstreckt.

9. Verbindungsvorrichtung nach einem der vorhergehenden Ansprüche, **dadurch gekennzeichnet, dass** der gummielastische Halter in axialer Richtung formschlüssig mit dem Verbindungskörper (1, 2) verbunden ist.

10. Verbindungsvorrichtung nach einem der vorhergehenden Ansprüche, **dadurch gekennzeichnet, dass** der Zapfen (8) in axialer Richtung kraftschlüssig mit dem gummielastischen Halter (12) verbunden ist.

11. Verbindungsvorrichtung nach einem der vorhergehenden Ansprüche, **dadurch gekennzeichnet, dass** mindestens zwei Verbindungskörper (1, 2) vorgesehen sind, wobei jeder Verbindungskörper ein Bandteil (9, 10) eines Gelenkbands bildet, wobei die Bandteile über mindestens ein Gelenk (11) scharnierartig miteinander verbunden sind und wobei je Verbindungskörper eine Abdeckung (4, 5) vorgesehen ist.

12. Verfahren zur Herstellung einer Verbindungsvorrichtung nach einem der vorhergehenden Ansprüche, **dadurch gekennzeichnet, dass** der Verbindungskörper (1, 2) durch Formgießen hergestellt wird.

13. Verfahren nach Anspruch 12, **dadurch gekennzeichnet, dass** das Haftmittel an dem Vorsprung angeordnet wird.

## Claims

1. Connecting device with at least one connecting body (1, 2) for arrangement on a partition wall and with at least one cover (4, 5) as a decorative panel for the connecting body,
wherein the connecting body has at least one recess (7), wherein a protrusion (17) is arranged on a wall (18) of the recess and wherein the protrusion is designed to hold an adhesive means, wherein the cover has at least one pin (8) for insertion into the recess,
wherein a rubber elastic retainer (12) is provided as adhesive means, wherein the rubber elastic retainer is arranged on the protrusion (17) and has an opening (14) for receiving the pin (8),
**characterised in that** the rubber elastic retainer (12) has a groove (15) in an outer circumferential surface, wherein the protrusion engages in the groove.

2. Connecting device according to claim 1, **characterised in that** the protrusion (17) is designed in one piece with the connecting body (1, 2), in particular as a cast part.

3. Connecting device according to one of the preceding claims, **characterised in that** the protrusion (17) is shaped as a circumferential rib.

4. Connecting device according to one of the preceding claims, **characterised in that** the connecting body (1, 2) has two main directions of extension which define a plane, wherein the recess (7) has a cylindrical shape and wherein an axis of the cylindrical shape is arranged perpendicular to the plane.

5. Connecting device according to claim 3, **characterised in that** the circumferential rib defines a rib plane, wherein the axis of the cylindrical shape is arranged perpendicular to the rib plane

6. Connecting device according to one of the preceding claims 3 to 5, **characterised in that** the circumferential rib is arranged between axial ends of the cylindrical shape.

7. Connecting device according to one of the preceding claims 3 to 6, **characterised in that** the circumferential rib extends in radial direction over at least ten percent and at most 40 percent of a radius of the cylindrical shape into the recess.

8. Connecting device according to one of the preceding claims 3 to 7, **characterised in that** the circumferential rib extends in axial direction over at least ten percent and at most 40 percent of an axial length of the cylindrical shape.

9. Connecting device according to one of the preceding claims, **characterised in that** the rubber elastic retainer is positively connected to the connecting body (1, 2) in the axial direction.

10. Connecting device according to one of the preceding claims, **characterised in that** the pin (8) is frictionally connected in the axial direction to the rubber elastic retainer (12).

11. Connecting device according to one of the preceding claims, **characterised in that** at least two connecting bodies (1, 2) are provided, wherein each connecting body forms a hinge part (9, 10) of a hinge, wherein the hinge parts are connected to one another in a hinge-like manner via at least one joint (11) and wherein a cover (4, 5) is provided for each connecting body.

12. Method for producing a connecting device according to one of the preceding claims, **characterised in that** the connecting body (1, 2) is made by mould casting.

13. Method according to claim 12, **characterised in that** the adhesive means is arranged on the protrusion.

## Revendications

1. Dispositif d'assemblage comprenant au moins un corps d'assemblage (1, 2) destiné à être agencé sur une cloison et comprenant au moins un élément de couverture (4, 5) comme revêtement décoratif pour le corps d'assemblage,
dans lequel le corps d'assemblage présente au moins un évidement (7), dans lequel une saillie (17) est disposée sur une paroi (18) de l'évidement et dans lequel la saillie est conçue pour le maintien d'un moyen de liaison,
dans lequel l'élément de couverture présente au moins un tenon (8) destiné à être inséré dans l'évidement,
dans lequel un support élastique en caoutchouc (12) est prévue comme moyen de liaison, dans lequel le support élastique en caoutchouc est disposé sur la saillie (17) et présente une ouverture (14) destinée à recevoir le tenon (8),
**caractérisé en ce que** le support élastique en caoutchouc (12) présente une rainure (15) dans une surface périphérique extérieure, dans lequel la saillie s'engage dans la rainure.

2. Dispositif d'assemblage selon la revendication 1, **caractérisé en ce que** la saillie (17) est réalisée d'un seul tenant avec le corps d'assemblage (1, 2), en particulier comme une pièce moulée.

3. Dispositif d'assemblage selon l'une des revendications précédentes, **caractérisé en ce que** la saillie (17) est formée comme une nervure périphérique.

4. Dispositif d'assemblage selon l'une des revendications précédentes, **caractérisé en ce que** le corps d'assemblage (1, 2) présente deux directions d'extension principales, lesquelles définissent un plan, dans lequel l'évidement (7) présente une forme cylindrique et dans lequel un axe de la forme cylindrique est agencé perpendiculairement au plan.

5. Dispositif d'assemblage selon la revendication 3, **caractérisé en ce que** la nervure périphérique définit un plan de nervure, dans lequel l'axe de la forme cylindrique est agencé perpendiculairement au plan de nervure.

6. Dispositif d'assemblage selon l'une des revendications précédentes 3 à 5, **caractérisé en ce que** la nervure périphérique est agencée entre des extrémités axiales de la forme cylindrique.

7. Dispositif d'assemblage selon l'une des revendications précédentes 3 à 6, **caractérisé en ce que** dans la direction radiale, la nervure périphérique s'étend dans l'évidement sur au moins dix pour cent et au maximum 40 pour cent d'un rayon de la forme cylindrique.

8. Dispositif d'assemblage selon l'une des revendications précédentes 3 à 7, **caractérisé en ce que** dans la direction axiale, la nervure périphérique s'étend sur au moins dix pour cent et au maximum 40 pour cent d'une longueur axiale de la forme cylindrique.

9. Dispositif d'assemblage selon l'une des revendications précédentes, **caractérisé en ce que** le support élastique en caoutchouc est relié au corps d'assemblage (1, 2) par complémentarité de forme dans la direction axiale.

10. Dispositif d'assemblage selon l'une des revendications précédentes, **caractérisé en ce que** le tenon (8) est relié par adhérence au support élastique en caoutchouc (12) dans la direction axiale.

11. Dispositif d'assemblage selon l'une des revendications précédentes, **caractérisé en ce qu'**il est prévu au moins deux corps d'assemblage (1, 2), dans lequel chaque corps d'assemblage forme une partie de penture (9, 10) d'une penture, dans lequel les parties de penture sont reliées entre elles à la façon d'une charnière par au moins une articulation (11) et dans lequel il est prévu un élément de couverture (4, 5) pour chaque corps d'assemblage.

12. Procédé de fabrication d'un dispositif d'assemblage selon l'une des revendications précédentes, **caractérisé en ce que** le corps d'assemblage (1, 2) est fabriqué par moulage.

13. Procédé selon la revendication 12, **caractérisé en ce que** le moyen de liaison est agencé sur la saillie.
